# EUROPÄISCHE PATENTSCHRIFT

(11) **EP 1 010 525 B1**
(45) Veröffentlichungstag und Bekanntmachung des Hinweises auf die Patenterteilung: **02.01.2004**
(21) Anmeldenummer: 99123746.2
(22) Anmeldetag: 30.11.1999
(51) Int. Cl.: B41F 21/00, B65H 29/52

(54) **Bogenführungseinrichtung für eine Druckmaschine**
Sheet guiding device for a printing machine
Dispositif de guidage de feuilles pour une machine d'impression

(30) Priorität: 15.12.1998 DE 19857745
(43) Veröffentlichungstag der Anmeldung: 21.06.2000
(73) Patentinhaber: MAN Roland Druckmaschinen AG, 63075 Offenbach (DE)
(72) Erfinder: Püschel, Uwe, 55262 Heidesheim (DE); Hartmann, Stefan, 63075 Offenbach-Rumpenheim (DE); Wührl, Arno, 6052 Mühlheim/Main (DE)

(56) Entgegenhaltungen:
- EP-A- 0 165 377
- EP-A- 0 725 025
- US-A- 4 173 301
- US-A- 5 634 636

## Beschreibung

Die Erfindung betrifft eine Bogenführungseinrichtung für eine Druckmaschine mit einer sich längs der Bogenbahn erstreckenden Leitfläche und mit in der Leitfläche vorgesehenen Düsen, die mit Blasluft oder Saugluft beaufschlagbar sind.

Bogenführungseinrichtungen der angegebenen Art sollen in Druckmaschinen die bedruckten Bogen beim Transport von einem Druckwerk zum nächsten oder zum Ausleger abschmierfrei führen. Hierzu werden die Bogen durch Beaufschlagung mit Blasluft und Saugluft beim Durchlaufen der Transportbahn stabilisiert und durch die Ausbildung geeigneter Luftpolster an einer Berührung der Führungen gehindert.

Bei einer aus der EP 0 725 025 B1 bekannten Bogenführungseinrichtung der angegebenen Art werden die, in Bogentransportrichtung gesehen, im Einlaufbereich einer Leitfläche angeordneten Düsen in Abhängigkeit vom verarbeiteten Bedruckstoff wahlweise mit Saugluft oder mit Blasluft beaufschlagt und die Düsen der zwischen dem Einlaufbereich und dem Auslaufbereich der Leitfläche angeordneten Führungszone werden mit Blasluft beaufschlagt, wobei zumindest ein Teil der Düsen die Blasluft im wesentlichen tangential zur Oberfläche der Leitfläche zuführt. Hierbei können die Leitflächen eine unterschiedliche, dem jeweiligen Luftbedarf angepaßte Flächenbelegung mit Düsen aufweisen. Die Luftversorgung der Düsen erfolgt über Ventilatoren, deren Drehzahl zur Einstellung der Schwebeführung im Blasbetrieb und zur Anpassung der Reibkraft des Bogens auf den Leitflächen im Saugbetrieb regelbar ist. Zur Umsteuerung von Blasbetrieb auf Saugbetrieb können außerdem die Ventilatoren in ihrer Drehrichtung umschaltbar sein.

Der Erfindung liegt die Aufgabe zugrunde, bei einer Bogenführung der eingangs genannten Art die Stärke der Blasluft oder Saugluft auch in eng begrenzten Zonen optimal an das Flächengewicht der Bedruckstoffe, das Drucksujet und die Druckgeschwindigkeit anpassen zu können.

Erfindungsgemäß wird diese Aufgabe dadurch gelöst, daß die Größe des Durchtrittsquerschnitts zumindest einzelner Düsen einstellbar ist. Die Erfindung ermöglicht eine zonenweise individuelle Einstellung des Blasluft- oder Saugluftstroms und damit eine optimale Anpassung der Bogenführung an die jeweils gegebenen Betriebssituationen, ohne daß es einer Vielzahl von Ventilatoren mit regelbarer Drehzahl bedarf.

Gemäß einer besonders einfachen Ausgestaltung der Erfindung können die Düsen durch Öffnungen in einer die Leitfläche bildenden Wand und in einem auf der der Leitfläche abgekehrten Seite der Wand angeordneten Ventilelement gebildet sein, das in einer oder mehreren Erstreckungsrichtungen der Wand relativ zur Wand bewegbar ist, wobei in einer Stellung des Ventilelements die Öffnungen in der Wand und im Ventilelement zumindest teilweise einander überschneiden. Die Öffnungen in der Wand und im Ventilelement können hierbei deckungsgleich ausgebildet und angeordnet sein, so daß durch eine Bewegung des Ventilelements um einen bestimmten Betrag die Größe des Durchtrittsquerschnitts aller von dem Ventilelement gebildeten Düsen die gleiche Änderung erfahren kann. Zusammenwirkende Öffnungen in der Wand und im Ventilelement können aber auch in ihrer Größe und Form voneinander abweichen, so daß bei einer bestimmten Bewegung des Ventilelements die von den Öffnungen gebildeten Düsen unterschiedliche Änderungen ihres Durchtrittsquerschnitts erfahren. Zur zonenweisen Anpassung der Blas- oder Saugluft an die Erfordernisse der Bogenführung kann außerdem die Verteilung der Öffnungen über die Leitfläche ungleichmäßig sein.

Anstelle eines einzigen Ventilelements können erfindungsgemäß auch zwei oder mehr Ventilelemente übereinander angeordnet sein, die Öffnungen haben, die zumindest in einer Stellung der Ventilelemente sich miteinander und mit den Öffnungen der Wand überschneiden.

Die erfindungsgemäße Düsengestaltung eignet sich sowohl für ebene als auch für gekrümmte Leitflächen. Ist die Leitfläche und damit sowohl die Wand als auch das Ventilelement eben ausgeführt, so kann an Stelle einer linearen Einstellbewegung auch eine Drehung des Ventilelements um eine zur Leitflächenebene senkrechte Achse zweckmässig sein.

Zum Anschluß der Düsen an eine Blasluft- oder Saugluftquelle kann auf der der Leitfläche abgekehrten Seite der Wand ein Luftkasten angebracht sein, dessen Innenraum durch die Wand begrenzt wird und der das Ventilelement aufnimmt. Der Luftkasten kann Führungen für das Ventilelement aufweisen und mit Axialventilatoren zur Luftversorgung der Düsen ausgerüstet sein.

Die erfindungsgemäße Gestaltung der Düsen ermöglicht auf einfache Weise eine strömungstechnisch optimierte Anordnung verknüpft mit einer Blas- oder Saugdruckniveauregulierung durch eine auch nur partiell mögliche Änderung des Durchtrittsquerschnitts der Düsen. Durch eine lineare oder drehende Bewegung des Ventilelements kann das Druckniveau über der Leitfläche komplett oder partiell an die Erfordernisse der Bogenführung angepasst und duch gleichmäßige Druck- bzw. Unterdruckverteilung eine bessere Bogenführung erreicht werden.

Die Erfindung wird nachfolgend anhand eines Ausführungsbeispiels näher erläutert, das in der Zeichnung dargestellt ist. Es zeigen
- Figur 1: die Anordnung der Bogenführungseinrichtungen in einer mehrere Druckwerke umfassenden Druckmaschine,
- Figur 2: einer Draufsicht auf die Leitfläche einer erfindungsgemäßen Bogenführungseinrichtung,
- Figur 3: einen Querschnitt entlang der Linie A-B der Bogenführungseinrichtung gemäß Figur 2,
- Figur 4: eine schematische Darstellung des Funktionsprinzips der Bogenführungseinrichtung gemäß Figur 2 und
- Figur 5: eine Ansicht eines Ventilelements mit hinsichtlich Größe und Form voneinander abweichenden Öffnungen.

Die in Figur 1 schematisch dargestellte Druckmaschine weist mehrere in Reihe angeordnete Druckwerke 1 auf, von denen jeweils der Plattenzylinder 2, der Gummituchzylinder 3 und der doppelt große Druckzylinder 4 wiedergegeben sind. Zwischen den Druckwerken erfolgt der Transport der Bogen jeweils über Transfertrommeln 5 oder wenn eine Möglichkeit zur Bogenwendung besteht über eine Wendetrommel 6. Vom Druckzylinder des letzten Druckwerks werden die Bogen durch ein Kettengreifersystem 7 eines Auslegers 8 zu einem Auslegerstapel 9 transportiert. An den Transfertrommeln 5, der Wendetrommel 6 und dem Kettengreifersystem 7 sind jeweils Bogenführungseinrichtungen 10 angeordnet, die für eine abschmierfreie Bogenführung der bedruckten Bogen sorgen. Die Bogenführungseinrichtungen 10 haben je nach Verlauf des Bogentransportwegs gekrümmte oder ebene Leitflächen 11, an denen die Bogen entlangbewegt werden. Durch das Zuführen oder Absaugen von Luft über in den Leitflächen 11 angeordnete Düsen wird eine berührungsfreie Bogenführung erreicht.

Eine Ausführungsform einer Bogenführungseinrichtung 10 mit ebener Leitfläche 11 ist in den Figuren 2 bis 4 dargestellt. Diese Bogenführungseinrichtung 10 besteht aus einer beispielsweise aus einem Blech hergestellten, ebenen Wand 12, deren Oberseite die Leitfläche 11 bildet. Die Wand 12 weist in strömungstechnisch optimierter Anordnung eine Anzahl kreisrunder Löcher 13 auf. Auf der Unterseite der Wand 12 ist ein Luftkasten 14 angebracht. An dem Boden des Luftkastens 14 befinden sich mehrere Axialventilatoren 15, durch die entweder Luft in den Luftkasten 14 hineingedrückt oder aus diesem abgesaugt werden kann. In dem Luftkasten 14 ist unmittelbar unter der Wand 12 auf Führungsschienen 16 ein plattenförmiges, rechteckiges Ventilelement 17 in Richtung des Doppelpfeils 18 bewegbar angeordnet. Das Ventilelement 17 weist in gleicher Anordnung und gleicher Größe wie die Wand 12 kreisrunde Löcher 19 auf, die in der in Figur 2 gezeigten Position des Ventilelements 17 sich mit den Löchern 13 in der Wand 12 vollständig überschneiden. Die Löcher 13 in der Wand 12 und die Löcher 19 im Ventilelement 17 bilden gemeinsam Düsen 20, durch die die Luft aus dem Innenraum des Luftkastens 14 austreten bzw. in diesen eingesaugt werden kann. Der Durchtrittsquerschnitt dieser Düsen 20 hat bei vollständiger Überschneidung der Löcher 13 und 19 seine maximale Größe.

Zur Anpassung des durch die Düsen 20 hindurchtretenden Blasluft- oder Saugluftstroms an die von der Druckgeschwindigkeit, dem Bedruckstoff und dem Drucksujet abhängigen Anforderungen der Bogenführung kann das Ventilelement 17 mit Hilfe eines Motors 21 in Richtung des Doppelpfeils 18 verstellt werden. Durch eine solche Verstellung des Ventilelements 17 werden die Löcher 19 gegenüber den Löchern 13 verschoben, wie in Figur 4 veranschaulicht. Die Löcher 13 und 19 überschneiden bei der in Figur 4 gezeigten Stellung des Ventilelement 17 nur noch teilweise, so daß der Durchtrittsquerschnitt der Düsen 20 erheblich verringert ist. Auf diese Weise kann das Druckniveau der Luft in dem Zwischenraum zwischen der Leitfläche 11 und einem an dieser vorbeigeführten Bogen an die Bedürfnisse der Bogenführung angepasst werden.

Bei dem in Figur 4 gezeigten Beispiel wurde das Ventilelement 17 nur in einer Richtung verstellt. Die Verkleinerung des Durchtrittsquerschnitts ist daher bei allen Düsen 20 gleich. Wird das Ventilelement 17 jedoch zusätzlich um eine zur Leitfläche senkrechte Achse gedreht, so ergeben an den einzelnen Düsen unterschiedliche Durchtrittsquerschnitte. Auf diese Weise ist es auch möglich das Druckniveau über der Leitfläche 11 partiell unterschiedlich zu beeinflussen.

Eine andere Möglichkeit zur partiell unterschiedlichen Einstellung des Durchtrittsquerschnitts der Düsen 20 wird mit dem in Figur 5 gezeigten Lochbild eines Ventilelements 17 ermöglicht. Hierbei sind neben den Löchern 19, die in ihrer Größe und Anordnung in einer Stellung des Ventilelements 17 mit Löchern 13 in der Wand 12 deckungsgleich sind, Löcher 22 vorgesehen, die einen Größeren Querschnitt und teilweise eine andere, nämlich ovale Form haben. Hierdurch ergibt sich bei einer Bewegung des Ventilelements 17 gegenüber der Wand 12 an den Löchern 19 eine andere Änderung des Durchtrittsquerschnitts als an den Löchern 22. Auf diese Weise kann die Steuerung der Blas- oder Saugluft zonenweise unterschiedlich gestaltet werden.

## Patentansprüche

1. Bogenführungseinrichtung für eine Druckmaschine mit einer sich längs der Bogenbahn erstreckenden Leitfläche, an der die Bogen mittels Bogenhaltesystemen berührungsfrei geführt werden, und mit in der Leitfläche vorgesehenen Düsen, die mit Blasluft oder Saugluft beaufschlagbar sind,
**dadurch gekennzeichnet,**
**dass** die Größe des Durchtrittsquerschnittes zumindest einzelner Düsen (20 einstellbar ist.

2. Bogenführungseinrichtung nach Anspruch 1,
**dadurch gekennzeichnet,**
**dass** die Düsen (20) durch Öffnungen (14, 19) in einer die Leitfläche (11 ) bildenden Wand (12) und in einem auf der der Leitfläche (11 ) abgekehrten Seite der Wand (12) angeordneten Ventilelement (17) gebildet sind, das in einer oder mehreren Erstreckungseinrichtungen der Wand (12) relativ zu dieser bewegbar ist, wobei in einer Stellung des Ventilelements Öffnungen (13, 19) in der Wand (12) und im Ventilelement (17) zumindest teilweise einander überschneiden.

3. Bogenführungseinrichtung nach Anspruch 2,
**dadurch gekennzeichnet,**
**dass** Öffnungen (13, 19) in der Wand (12) und im Ventilelement (17) in einer Stellung des Ventilelements (17) deckungsgleich ausgebildet und angeordnet sind.

4. Bogenführungseinrichtung nach wenigstens Anspruch 2,
**dadurch gekennzeichnet,**
**dass** zusammenwirkende Öffnungen (13, 19) in der Wand (12) und im Ventilelement (17) können aber auch in ihrer Größe und Form voneinander abweichen.

5. Bogenführungseinrichtung nach wenigstens Anspruch 2,
**dadurch gekennzeichnet,**
**dass** die Verteilung der Öffnungen (13, 19) über die Leitfläche (11 ) ungleichmäßig ist.

6. Bogenführungseinrichtung nach wenigstens Anspruch 2,
**dadurch gekennzeichnet,**
**dass** das Ventilelement (17) gegenüber der Wand (12) drehbar ist.

7. Bogenführungseinrichtung nach wenigstens Anspruch 2,
**dadurch gekennzeichnet,**
**dass** zwei oder mehr Ventilelemente über einander angeordnet sind, deren Öffnungen zumindest in einer Stellung der Ventilelemente sich miteinander und mit den Öffnungen (13) der Wand (12) überschneiden.

8. Bogenführungseinrichtung nach wenigstens Anspruch 2,
**dadurch gekennzeichnet,**
**dass** auf der der Leitfläche (11 ) abgekehrten Seite der Wand (12) ein Luftkasten (14) angebracht ist, dessen Innenraum durch die Wand (12) begrenzt wird und der das Ventilelement (17) aufnimmt.

9. Bogenführungseinrichtung nach wenigstens Anspruch 2,
**dadurch gekennzeichnet,**
**dass** der Luftkasten (14) Führungen (16) für das Ventilelement (17) aufweist.

10. Bogenführungseinrichtung nach wenigstens Anspruch 2,
**dadurch gekennzeichnet,**
**dass** der Luftkasten (14) Axialventilatoren (15) zur Luftversorgung der Düsen (20) aufweist.

## Claims

1. Sheet guide device for a printing press, comprising a guide surface which extends along the sheet path and on which the sheets are guided without contact by means of sheet holding systems, and comprising nozzles which are provided in the guide surface and to which blown air or vacuum can be applied, **characterized in that** the size of the passage cross section of at least individual nozzles (20) can be adjusted.

2. Sheet guide device according to Claim 1, **characterized in that** the nozzles (20) are formed by openings (14, 19) in a wall (12) that forms the guide surface (11) and in a valve element (17) which is arranged on the side of the wall (12) which faces away from the guide surface (11) and which, in one or more extending devices of the wall (12), can be moved relative to the latter, openings (13, 19) in the wall (12) and in the valve element (17) at least partly overlapping one another in one position of the valve element.

3. Sheet guide device according to Claim 2, **characterized in that** openings (13, 19) in the wall (12) and in the valve element (17) are constructed and arranged so as to coincide in one position of the valve element (17).

4. Sheet guide device according to at least Claim 2, **characterized in that** interacting openings (13, 19) in the wall (12) and in the valve element (17) can also differ from one another in size and shape, however.

5. Sheet guide device according to at least Claim 2, **characterized in that** the distribution of openings (13, 19) over the guide surface (11) is non-uniform.

6. Sheet guide device according to at least Claim 2, **characterized in that** the valve element (17) can be rotated with respect to the wall (12).

7. Sheet guide device according to at least Claim 2, **characterized in that** two or more valve elements are arranged one above another, whose openings overlap one another and overlap the openings (13) of the wall (12), at least in one position of the valve elements.

8. Sheet guide device according to at least Claim 2, **characterized in that**, on the side of the wall (12) which faces away from the guide surface (11), an air box (14) is fitted, the interior of which is bounded by the wall (12) and which accommodates the valve element (17).

9. Sheet guide device according to at least Claim 2, **characterized in that** the air box (14) has guides (16) for the valve element (17).

10. Sheet guide device according to at least Claim 2 , **characterized in that** the air box (14) has axial fans (15) for the air supply to the nozzles (20).

## Revendications

1. Dispositif de guidage de feuilles pour une machine d'impression comportant une surface de guidage qui s'étend le long de la voie desdites feuilles et sur laquelle sont guidées sans contact lesdites feuilles au moyen d'un système de maintien de feuilles, ainsi que des buses qui sont prévues dans la surface de guidage et qui peuvent être alimentées par de l'air de soufflage ou par de l'air d'aspiration,
**caractérisé en ce que** la grandeur de la section de passage d'au moins des buses individuelles (20) est réglable.

2. Dispositif de guidage de feuilles selon la revendication 1, **caractérisé en ce que** les buses (20) sont formées par des ouvertures (14, 19) dans une paroi (12) formant la surface de guidage (11) et dans un élément de soupape (17) agencé du côté de la paroi (12) opposé à la surface de guidage (11 ), ledit élément de soupape étant mobile par rapport à la paroi (12) dans une ou plusieurs directions de celle-ci, de sorte que, pour une position de l'élément de soupape, les ouvertures (13, 19) dans la paroi (12) et dans l'élément de soupape (17) sont au moins partiellement en regard.

3. Dispositif de guidage de feuilles selon la revendication 2, **caractérisé en ce que** les ouvertures (13, 19) dans la paroi (12) et dans l'élément de soupape (17) sont agencées et formées dans une position de recouvrement de l'élément de soupape (17).

4. Dispositif de guidage de feuilles selon au moins la revendication 2,
**caractérisé en ce que** les ouvertures coopérantes (13, 19) dans la paroi (12) et dans l'élément de soupape (17) peuvent cependant également différer en grandeur et en forme les unes des autres.

5. Dispositif de guidage de feuilles selon au moins la revendication 2,
**caractérisé en ce que** la répartition des ouvertures (13, 19) sur la surface de guidage (11) n'est pas uniforme.

6. Dispositif de guidage de feuilles selon au moins la revendication 2,
**caractérisé en ce que** l'élément de soupape (17) peut tourner par rapport à la paroi (12).

7. Dispositif de guidage de feuilles selon au moins la revendication 2,
**caractérisé en ce que** deux ou plusieurs éléments de soupape sont agencés l'un au-dessus de l'autre, les ouvertures de ces éléments de soupape étant en regard les unes des autres et en regard des ouvertures (13) de la paroi (12) dans au moins une position desdits éléments de soupape.

8. Dispositif de guidage de feuilles selon au moins la revendication 2,
**caractérisé en ce que**, du côté de la paroi (12) opposé à la surface de guidage (11), est rapportée une boîte d'air (14) qui reçoit l'élément de soupape (17) et dont le volume intérieur est délimité par la paroi (12).

9. Dispositif de guidage de feuilles selon au moins la revendication 2,
**caractérisé en ce que** la boîte d'air (14) comporte des guidages (16) pour l'élément de soupape (17).

10. Dispositif de guidage de feuilles selon au moins la revendication 2,
**caractérisé en ce que** la boîte d'air (14) comporte des ventilateurs axiaux (15) pour l'alimentation en air des buses (20).
